# EUROPÄISCHE PATENTSCHRIFT

(11) **EP 1 994 226 B1**
(45) Veröffentlichungstag und Bekanntmachung des Hinweises auf die Patenterteilung: **26.01.2011**
(21) Anmeldenummer: 07722799.9
(22) Anmeldetag: 13.02.2007
(51) Int. Cl.: E01B 27/11

(54) **VERFAHREN ZUM REINIGEN EINER SCHOTTERBETTUNG**
METHOD FOR CLEANING A BALLAST BED
PROCEDE POUR NETTOYER UN LIT DE BALLAST

(30) Priorität: 07.03.2006 AT 3782006
(43) Veröffentlichungstag der Anmeldung: 26.11.2008
(73) Patentinhaber: Franz Plasser Bahnbaumaschinen-Industriegesellschaft m.b.H., 1010 Wien (AT)
(72) Erfinder: THEURER, Josef, A-1010 Wien (AT); WÖRGÖTTER, Herbert, A-4210 Gallneukirchen (AT)
(86) Internationale Anmeldenummer: PCT/EP2007/001200
(87) Internationale Veröffentlichungsnummer: WO 2007/101520

(56) Entgegenhaltungen:
- EP-A1- 0 239 711
- US-B2- 6 477 960

## Beschreibung

Die Erfindung betrifft ein Verfahren zur Sanierung eines Gleises durch Erneuerung von Schienen und Reinigen einer Schotterbettung, wobei Schotter kontinuierlich durch eine Räumvorrichtung aufgenommen, gereinigt und danach zur Wiederherstellung der Schotterbettung auf das Gleis abgeworfen wird.

Die Reinigung der Schotterbettung ist vielfach bekannt, z. B. durch US 4 614 238 oder US 4 892 151. Gemäß US 6 477 960 ist es auch schon bekannt, in Verbindung mit einer Schotterreinigung eine Gleiserneuerung durchzuführen. Dazu wird unmittelbar vor der Räumvorrichtung das alte Gleis komplett entfernt und nach der Einbringung des gereinigten Schotters erfolgt die Ablage von neuen Schwellen und Schienen.

Die Aufgabe der vorliegenden Erfindung liegt nun in der Schaffung eines Verfahrens der eingangs genannten Art, das eine optimale Kombination von Schotterreinigung und Schienenerneuerung ermöglicht.

Diese Aufgabe wird erfindungsgemäß mit einem Verfahren der gattungsgemäßen Art durch die im Kennzeichen von Anspruch 1 angeführten Merkmale erreicht.

Durch diese Kombination von Verfahrensschritten ist es möglich, Neuschienen in einer für die Gleissanierung sehr vorteilhaften Weise auf dem Gleis vorzulagern, ohne damit die vor dem Schienenaustausch stattfindende Schotterreinigung zu beeinträchtigen. Als weiterer Vorteil können die Neuschienen nach der Schotterreinigung derart auf die Bettung abgelegt werden, dass die unmittelbar nachfolgend erforderliche Unterstopfung des Gleises nicht beeinträchtigt wird.

Weitere Vorteile der Erfindung ergeben sich aus dem Unteranspruch und der Zeichnungsbeschreibung.

Im Folgenden wird die Erfindung anhand eines in der Zeichnung dargestellten Ausführungsbeispieles näher beschrieben. Es zeigen:

Fig. 1, 2 einen vorderen bzw. hinteren Teil einer auf einem Gleis verfahrbaren Reinigungsmaschine zur Reinigung von Schotter, und

Fig. 3 eine schematisierte Draufsicht auf die Reinigungsmaschine.

Eine in Fig. 1 und 2 dargestellte Reinigungsmaschine 1 zum Reinigen einer Schotterbettung 2 eines Gleises 3 besteht aus einem zwei Rahmenteile 4, 5 aufweisenden Maschinenrahmen 6, der sich auf Schienenfahrwerken 7 abstützt. Der Reinigungsmaschine 1 sind bezüglich einer Arbeitsrichtung 8 Speicherwagen 9 für neues Bettungsmaterial nachgeordnet. Weiters weist die Maschine 1 einen Siebwagen 10 mit einem Sieb 11 für die Schotterreinigung auf. Für die Speicherung von Abraum können weitere, nicht näher dargestellte Speicherwagen vorgereiht werden.

Am in Arbeitsrichtung 8 vorderen Rahmenteil 4 ist eine Räumvorrichtung 12 zur kontinuierlichen Aufnahme von Schotter 13 angeordnet. Dieser wird mit einer ersten Fördereinrichtung 14 zum Siebwagen 10 transportiert. Mittels einer zweiten Fördereinrichtung 15 gelangt der gereinigte Schotter 13 über eine Abwurfstelle 16 wieder in die Schotterbettung 2. Am vorderen Rahmenteil 4 sind weiters ein Gleishebeaggregat 17, eine Arbeitskabine 18 und Schienenführungsvorrichtungen 19 angeordnet.

Der in Fig. 2 ersichtliche hintere Rahmenteil 5 ist mit einer Energiezentrale 20 zur Versorgung von Fahrantrieben 21 und sämtlicher anderer Antriebe ausgestattet. Der Rahmenteil 5 weist auch eine dritte Fördereinrichtung 22 zum Transport von neuem Schotter 13 auf.

Im Folgenden wird die Führung von neuen Schienen 24 bei einem Einsatz der Reinigungsmaschine 1 beschrieben. Wie insbesondere in Fig. 3 zu erkennen ist, sind auf Schwellen 23 des Gleises 3 neue Schienen 24 vorgelagert. An jeder - bezüglich einer Maschinenquerrichtung 30 die Maschine 1 begrenzenden - Maschinenlängsseite 25 der Reinigungsmaschine 1 sind jeweils drei Schienenführungsvorrichtungen 19 angeordnet. Mit diesen wird jede Schiene 24 angehoben und durch eine - mit einer um das Gleis 3 herumgeführten Endloskette 26 der Räumvorrichtung 12 gebildete - Rotationsebene 27 (siehe Fig. 1) durchgeführt. Jede Schiene 24 wird entlang des Maschinenrahmens 6 zwischen dem vorderen Rahmenteil 4 und einer Längsführungsbahn 28 der Räumvorrichtung 12 hindurch geführt. Anschließend erfolgt hinter der Räumvorrichtung 12 eine Ablage der Schienen 24 in einem an Schwellenenden 29 der Schwellen 23 anschließenden Bereich der wieder hergestellten Schotterbettung 2.

## Patentansprüche

1. Verfahren zur Sanierung eines Gleises (3) durch Erneuerung von Schienen (24) und Reinigen einer Schotterbettung (2), wobei Schotter (13) kontinuierlich durch eine Räumvorrichtung (12) aufgenommen, gereinigt und danach zur Wiederherstellung der Schotterbettung (2) auf das Gleis (3) abgeworfen wird, **dadurch gekennzeichnet, dass** bezüglich einer Arbeitsrichtung (8) einer Reinigungsmaschine (1) auf dem Gleis (3) vorgelagerte Schienen (24) angehoben und jeweils bezüglich einer Maschinenquerrichtung (30) nach außen zu einer Maschinenlängsseite (25) geführt werden, und dass die angehobenen Schienen (24) hinter der Räumvorrichtung (12) jeweils auf einem an Schwellenenden (29) des Gleises (3) anschließenden Bereich der Schotterbettung (2) abgelegt werden.

2. Verfahren nach Anspruch 1, **dadurch gekennzeichnet, dass** jede angehobene Schiene (24) durch eine - mit einer um das Gleis (3) herumgeführten Endloskette (26) der Räumvorrichtung (12) gebildete - Rotationsebene (27) zwischen einem Maschinenrahmen (6) und einer Längsführungsbahn (28) der Räumvorrichtung (12) hindurchgeführt wird.

## Claims

1. A method of rehabilitation of a track (3) by renewing rails (24) and cleaning a ballast bed (2), wherein ballast (13) is picked up continuously by means of a clearing device (12), cleaned and subsequently discharged upon the track (3) for restoration of the ballast bed (2), **characterized in that** rails (24), having been pre-deposited on the track (3) with regard to a working direction (8) of a cleaning machine (1), are lifted and guided outward in each case, with respect to a transverse direction (30) of the machine, to a longitudinal side (25) of the machine, and that the lifted rails (24) are laid down in each case behind the clearing device (12) upon a region of the ballast bed (2) adjoining sleeper ends (29) of the track (3).

2. A method according to claim 1, **characterized in that** each lifted rail (24) is guided through a plane of rotation (27) - formed by an endless chain (26), guided around the track (3), of the clearing device (12) - between a machine frame (6) and a longitudinal guide track (28) of the clearing device (12).

## Revendications

1. Procédé d'assainissement d'une voie ferrée (3) par remplacement des rails (24) et nettoyage d'un lit de ballast (2), dans lequel du ballast (13) est ramassé, nettoyé et ensuite déversé en continu sur la voie ferrée (3) pour restaurer le lit de ballast (2) par un dispositif de dégagement (12), **caractérisé en ce que** des rails (24) entreposés au préalable sur la voie ferrée (3) sont soulevés par rapport à une direction de travail (8) d'une machine de nettoyage (1) et guidés à chaque fois par rapport à une direction transversale de la machine (30) vers l'extérieur vers un côté longitudinal de la machine (25), et que les rails soulevés (24) sont à chaque fois déposés derrière le dispositif de dégagement (12) sur une zone du lit de ballast (2) adjacente à des extrémités de traverses (29) de la voie ferrée (3).

2. Procédé selon la revendication 1, **caractérisé en ce que** chaque rail soulevé (24) est guidé à travers un plan de rotation (27) formé par une chaîne sans fin (26) du dispositif de dégagement (12) guidée autour de la voie ferrée (3), entre un châssis de la machine (6) et une voie de guidage longitudinale (28) du dispositif de dégagement (12).
